# EUROPÄISCHE PATENTSCHRIFT

(11) **EP 1 200 213 B1**
(45) Veröffentlichungstag und Bekanntmachung des Hinweises auf die Patenterteilung: **05.03.2003**
(21) Anmeldenummer: 00938434.8
(22) Anmeldetag: 30.06.2000
(51) Int. Cl.: B21K 27/04

(54) **VORRICHTUNG ZUR ERZEUGUNG EINER HEBE- UND SENKBEWEGUNG**
DEVICE FOR PRODUCING A LIFTING AND LOWERING MOVEMENT
DISPOSITIF POUR PRODUIRE UN MOUVEMENT DE LEVAGE ET D'ABAISSEMENT

(30) Priorität: 29.07.1999 CH 141099
(43) Veröffentlichungstag der Anmeldung: 02.05.2002
(73) Patentinhaber: Hatebur Umformmaschinen AG, CH-4153 Reinach (CH)
(72) Erfinder: STÖCKLE, Stefan, D-79117 Freiburg (DE)
(74) Vertreter: Bollhalder, Renato
(86) Internationale Anmeldenummer: CH0000353
(87) Internationale Veröffentlichungsnummer: WO01008832

(56) Entgegenhaltungen:
- WO-A-98/14289
- GB-A- 730 321
- GB-A- 1 237 182
- US-A- 5 718 152

## Beschreibung

Die vorliegende Erfindung bezieht sich auf eine Vorrichtung zur Erzeugung einer Hebe- und Senkbewegung zum Heben und Senken von Quertransportzangen einer Umformmaschine, wie sie im Oberbegriff des unabhängigen Patentanspruchs 1 definiert ist. Die erfindungsgemässe Vorrichtung ist sowohl in Warmumformmaschinen als auch in Kaltumformmaschinen verwendbar.

In Umformmaschinen werden die Werkstücke oftmals mittels Quertransportzangen von einer Umformstation quer zur nächsten transportiert und die leeren Quertransportzangen danach wieder in die Ausgangsposition zurücktransferiert. Aus der WO 98/14289 ist es beispielsweise bekannt, die Quertransportzangen über einen Zangenkasten an ein Quertransportrohr zu koppeln und über ein Verschieben des Quertransportrohrs in Rohrlängsrichtung den Zangenkasten mit den Werkstücke haltenden Quertransportzangen von der Ausgangsposition in die Freigabeposition zu verschieben. Dabei rollt der mit einer Rolle versehene Zangenkasten auf einem am Amboss angebrachten Lineal. Zum Zurückführen der leeren Quertransportzangen nach dem Freigeben der Werkstücke wird der Zangenkasten mit den Quertransportzangen durch Drehen des Quertransportrohrs gehoben und durch Rückverschieben des Quertransportrohrs in Rohrlängsrichtung und wieder Senken des Zangenkastens in die Ausgangsposition transferiert. Das Hochheben der Quertransportzangen während des Rücktransfers dient dazu, den Umformwerkzeugen auszuweichen.

Das Heben und Senken der Quertransportzangen erfolgt über das Drehen eines einen Steuerrollenarm und einen Gegenrollenarm aufweisenden Doppelhebels mittels einer Steuerkurve und einer Gegenkurve, die an einer rotierbaren Steuerwelle angebracht sind und auf den Doppelhebel in entgegengesetzter Drehrichtung wirken. Hierzu sind am Steuerrollenarm eine auf der Steuerkurve abrollende Steuerrolle und am Gegenrollenarm eine auf der Gegenkurve abrollende Gegenrolle drehbar angeordnet.

Dass die Quertransportzangen beim Verschieben von der Ausgangsposition in die Freigabeposition nicht gehoben werden und der Zangenkasten auf dem Lineal rollt, hat den Nachteil, dass bei verschmutztem Lineal oder verschmutzter Zangenkastenrolle eine unregelmässige Bewegung erfolgt und der Zangenkasten in der Freigabeposition und/oder Ausgangsposition eventuell ungenau plaziert ist. Ausserdem können bei auf dem Lineal aufgesetztem Zangenkasten Schwingungen oder durch eine Überbestimmung aufgrund von Ungenauigkeiten oder Verschmutzung der Steuerkurve, der Gegenkurve, des Doppelhebels, des Zangenkastens etc. eventuell Deformationen verursachende Verspannungen auftreten. Ein weiterer Nachteil besteht darin, dass der Zangenkasten beim Zurückführen in die Ausgangsposition relativ hart aufgesetzt wird.

Bei den in der GB-B-730 321 beschriebenen Umformmaschinen werden die Quertransportzangen sowohl beim Transfer von der Ausgangsposition in die Freigabeposition als auch beim Transfer von der Freigabeposition in die Ausgangsposition gehoben und wieder gesenkt, um ein Drehen der Quertransportzangen während der Querverschiebung zu ermöglichen. Das Heben und Senken erfolgt über das Drehen eines einen Steuerrollenarm und einen Gegenrollenarm aufweisenden Doppelhebels mittels einer Steuerkurve und einer Gegenkurve, die auf den Doppelhebel in entgegengesetzter Drehrichtung wirken. Die Steuerkurve und die Gegenkurve rotieren hier nicht, sondern werden hin- und herbewegt. Am Steuerrollenarm ist eine auf der Steuerkurve abrollende Steuerrolle und am Gegenrollenarm eine auf der Gegenkurve abrollende Gegenrolle drehbar angeordnet. Eine ortsfest montierte Feder drückt den Steuerrollenarm mit der Steuerrolle permanent an die Steuerkurve.

Durch das Heben der Quertransportzangen sowohl beim Transfer von der Ausgangsposition in die Freigabeposition als auch beim Transfer von der Freigabeposition in die Ausgangsposition werden zwar die beim Rollen des Zangenkastens auf dem Amboss bzw. dem Lineal eventuell auftretenden Probleme vermieden, doch die weiteren oben bezüglich der aus der WO 98/14289 bekannten Quertransport- und Hebevorrichtung erwähnten Nachteile bleiben bestehen.

Angesichts der Nachteile der bisher bekannten, oben beschriebenen Quertransport- und Hebevorrichtungen liegt der Erfindung die folgende Aufgabe zugrunde. Zu schaffen ist eine Vorrichtung zur Erzeugung einer Hebe- und Senkbewegung zum Heben und Senken von Quertransportzangen der eingangs erwähnten Art, mit der die Quertransportzangen auf gewünschte Weise gehoben und wieder gesenkt werden können, wobei insbesondere ein sanftes Senken in die ganz gesenkte Stellung möglich und eine Überbestimmung über weite Bereiche sowie Schwingungen vermeidbar sein sollen.

Diese Aufgabe wird durch die erfindungsgemässe Vorrichtung gelöst, wie sie im unabhängigen Patentanspruch 1 definiert ist. Bevorzugte Ausführungsvarianten ergeben sich aus den abhängigen Patentansprüchen.

Die erfindungsgemässe Vorrichtung zur Erzeugung einer Hebeund Senkbewegung zum Heben und Senken von Quertransportzangen einer Umformmaschine ist dem Wesen nach wie folgt aufgebaut: An einem bewegbaren Kurventräger sind eine Steuerkurve und eine Gegenkurve angebracht. Ein drehbar gelagerter Doppelhebel weist einen Steuerrollenarm und einen Gegenrollenarm auf, wobei am Steuerrollenarm eine auf der Steuerkurve abrollende Steuerrolle und am Gegenrollenarm eine auf der Gegenkurve abrollende Gegenrolle drehbar angeordnet sind und die Steuerkurve und die Gegenkurve auf den Doppelhebel in entgegengesetzter Drehrichtung wirken. Die Vorrichtung umfasst ausserdem eine bewegbare Federelementkurve, auf der eine an einem Federelementhebel angeordnete Federelementrolle abrollt, sowie ein am Federelementhebel angeordnetes Federelement, das auf den Doppelhebel in gleicher Drehrichtung wie die Gegenrolle wirkt.

Dadurch, dass zusätzlich zu der Steuerkurve, der Gegenkurve und dem Doppelhebel eine Federelementkurve und ein Federelementhebel mit einem Federelement vorhanden sind, kann die Hebe- und Senkbewegung abwechslungsweise einerseits durch die Steuerkurve und die Gegenkurve und anderseits durch die Steuerkurve und die Federelementkurve gesteuert werden. Eine Steuerung durch die Steuerkurve und die Federelementkurve ist insbesondere im Bereich der ganz gesenkten Stellung der Quertransportzangen angebracht, um einerseits ein fast geschwindigkeitsloses, d.h. sanftes Aufsetzen beispielsweise eines die Quertransportzangen tragenden Zangenkastens auf dem Amboss oder einer Platte zu gewährleisten und anderseits die Quertransportzangen nach unten vorzuspannen, so dass weder Schwingungen auftreten noch eine Überbestimmung vorhanden ist, wie das beim gleichzeitigen Wirken der Steuerkurve und der Gegenkurve auf den Doppelhebel und des Ambosses oder der Platte auf den Zangenkasten der Fall wäre. Eine Steuerung durch die Steuerkurve und die Gegenkurve ist hingegen in mittleren und höheren Hebebereichen zur sicheren und präzisen Führung des relativ schweren Zangenkastens mit den Quertransportzangen sinnvoll.

Mit Vorteil sind die Federelementkurve am bewegbaren Kurventräger und der Doppelhebel und der Federelementhebel drehbar an einer gemeinsamen Achse angebracht. Die Vorrichtung kann so relativ einfach gebaut werden und das Federelement muss nicht mehr Weg machen als notwendig.

Bei einer bevorzugten Ausführungsvariante weisen die Federelementkurve und die Gegenkurve die gleiche Kurvenform auf und sind als eine einzige Kurve ausgebildet. Die Vorrichtung ist dadurch noch einfacher und kostengünstiger herstellbar.

Bei einer anderen bevorzugten Ausführungsvariante ist die Federelementkurve von der Gegenkurve separat ausgebildet. Dies ermöglicht ein geeignetes Variieren der Federkraft durch entsprechendes Formen der Federelementkurve.

Vorzugsweise sind die Steuerkurve, die Gegenkurve und die Federelementkurve derart geformt, dass in der ganz gesenkten Stellung der Quertransportzangen die Federelementrolle an der Federelementkurve anliegt und das Federelement auf den Doppelhebel ein die Quertransportzangen nach unten drückendes Drehmoment ausübt, während die Steuerrolle von der Steuerkurve und die Gegenrolle von der Gegenkurve abgehoben sind. Dadurch wirken in der ganz gesenkten Stellung nur die Federelementkurve und der Amboss über den aufliegenden Zangenkasten in einer vorspannenden und eine Überbestimmung ganz ausschliessenden Weise.

Im folgenden wird die erfindungsgemässe Vorrichtung zur Erzeugung einer Hebe- und Senkbewegung zum Heben und Senken von Quertransportzangen einer Umformmaschine unter Bezugnahme auf die beigefügten Zeichnungen anhand eines Ausführungsbeispiels, detaillierter beschrieben. Es zeigen:
- Fig. 1 -: eine schematische Darstellung einer erfindungsgemässen Vorrichtung mit einem Zangenkasten in ganz gesenkter Stellung;
- Fig. 2 -: die Vorrichtung von Fig. 1 mit dem Zangenkasten in einer niederen Hebestellung;
- Fig. 3 -: die Vorrichtung von Fig. 1 mit dem Zangenkasten in einer hohen Hebestellung;
- Fig. 4 -: einen ersten möglichen Weg des Zangenkastens in der Umformmaschine; und
- Fig. 5 -: einen zweiten möglichen Weg des Zangenkastens in der Umformmaschine.

### Figur 1

Beim dargestellten Ausführungsbeispiel sind an einem bewegbaren Kurventräger in Form einer Steuerwelle 1 eine Steuerkurve 2, eine Gegenkurve 3 und eine Federelementkurve 4 drehfest angebracht. Die Steuerwelle 1 ist in Richtung des Pfeils A rotierbar am Maschinenkörper 11 gelagert und wird von einem nicht gezeichneten Motor angetrieben. Ebenfalls am Maschinenkörper 11 befestigt ist eine zur Steuerwelle 1 parallele Achse 7, an der ein Doppelhebel 5 und ein Federelementhebel 6 drehbar angelenkt sind. Der Doppelhebel 5 umfasst einen Steuerrollenarm 52, einen Gegenrollenarm 53 und einen Abtriebsarm 51. Am freien Ende des Steuerrollenarms 52 ist eine Steuerrolle 54 drehbar gelagert, die auf der Steuerkurve 2 abrollt, während am freien Ende des Gegenrollenarms 53 eine Gegenrolle 55 drehbar gelagert ist, die auf der Gegenkurve 3 abrollt. Unter Abrollen wird im Rahmen der vorliegenden Beschreibung und Patentansprüche nicht verstanden, dass die entsprechende Rolle kontinuierlich in Kontakt mit der zugehörigen Kurve ist und kontinuierlich auf dieser abrollt, sondern dass sie mindestens zeitweise an der Kurve anliegt und dann auf dieser abrollt.

Der Steuerrollenarm 52 und der Gegenrollenarm 53 sind derart angeordnet, dass die Steuerrolle 54 und die Gegenrolle 55 sich auf verschiedenen Seiten der durch die Steuerwelle 1 und die Achse 7 gehenden Ebene befinden. Dies hat zur Folge, dass die Steuerkurve 2 und die Gegenkurve 3 auf den Doppelhebel 5 in entgegengesetzter Drehrichtung wirken.

Der Federelementhebel 6 weist an seinem freien Ende eine drehbar gelagerte Federelementrolle 62 auf, die auf der Federelementkurve 4 abrollt. Zwischen dem Federelementhebel 6 und dem Abtriebsarm 51 des Doppelhebels 5 ist ein Federelement 61 angeordnet, das hier als Feder gezeichnet ist. In der Praxis wird vorzugsweise ein Balgzylinder verwendet, prinzipiell sind aber beliebige andere Federelemente denkbar, die je nach Ausbildung des Doppelhebels 5 auch am Gegenrollenarm 53 oder beispielsweise als Zugfedern am Steuerrollenarm 52 ansetzen können. Die Federelementkurve 4 und das Federelement 61 wirken auf den Doppelhebel 5 in gleicher Drehrichtung wie die Gegenkurve 3.

Das freie Ende des Abtriebsarms 51 ist hier über ein Kugelgelenk 86 mit dem einen Ende einer Koppelstange 81 verbunden, deren anderes Ende gelenkig mit einem Zangenkasten 82 verbunden ist, an dem Zangenkassetten 83 mit nicht dargestellten Quertransportzangen angebracht sind. Der Zangenkasten 82 ist fest an einem dreh- und längsverschiebbar am Maschinenkörper 11 gelagerten Quertransportrohr 84 angebracht. Durch Verschieben des Quertransportrohrs 84 in seiner Längsrichtung können der Zangenkasten 82 und somit die Zangenkassetten 83 mit den Quertransportzangen querverschoben werden, wobei die Querverschiebung mit einer durch die Steuerkurve 2, Gegenkurve 3 und Federelementkurve 4 gesteuerten Hebe- und Senkbewegung koordiniert ist.

In der dargestellten ganz gesenkten Stellung der Quertransportzangen ist der Zangenkasten 82 auf einer Platte 91 eines Ambosses 9 abgestützt. Die Federelementrolle 62 liegt an der Federelementkurve 4 an, während die Steuerrolle 54 und die Gegenrolle 55 von der Steuerkurve 2 bzw. Gegenkurve 3 abgehoben sind. Das Federelement 61 drückt den Abtriebsarm 51 des Doppelhebels 5 nach oben, so dass die Koppelstange 81 und das damit verbundene Ende des Zangenkastens 82 ebenfalls nach oben und folglich die die Zangenkassetten 83 tragende Seite des Zangenkastens 82 nach unten gedrückt werden. Der Zangenkasten 82 liegt daher unter einer gewissen Vorspannung auf der Platte 91 auf. Da nur die Federelementkurve 4, aber weder die Steuerkurve 2 noch die Gegenkurve 3 wirksam sind, sind eventuell Deformationen erzeugende Verspannungen zwischen dem Amboss 9 und der Steuerkurve 2 oder der Gegenkurve 3 aufgrund einer Überbestimmung ausgeschlossen. Was die Federelementkurve 4 betrifft, so wirkt diese nur gefedert über das Federelement 61, so dass auch diesbezüglich keine Überbestimmung vorhanden ist.

Für die gesamte weitere Beschreibung gilt folgende Festlegung. Sind in einer Figur zum Zweck zeichnerischer Eindeutigkeit Bezugsziffern enthalten, aber im unmittelbar zugehörigen Beschreibungstext nicht erläutert, so wird auf deren Erwähnung in vorangehenden Figurenbeschreibungen Bezug genommen.

### Figur 2

Wird ausgehend von der in Fig. 1 dargestellten Stellung die Steuerwelle 1 in Richtung des Pfeils A gedreht, so wird über die Steuerrolle 54 der Steuerrollenarm 52 durch einen Buckel 21 der Steuerkurve 2 nach aussen gedrückt, was zur Folge hat, dass der Doppelhebel 5 in derselben Drehrichtung wie die Steuerwelle 1 gedreht wird. Dadurch werden die Koppelstange 81 und das damit verbundene Ende des Zangenkastens 82 nach unten gezogen und das die Zangenkassetten 83 mit den Quertransportzangen tragende Ende des Zangenkastens 82 in eine niedere Hebestellung gehoben. Die Gegenkurve 3 ist noch immer nicht wirksam, während das Federelement 61 komprimiert worden ist und somit auf den Abtriebsarm 51 des Doppelhebels 5 ein grösseres Drehmoment ausübt.

Dreht man die Steuerwelle 1 noch weiter, gelangt die Steuerrolle 54 in eine Vertiefung 22, wo sie nicht mehr an der Steuerkurve 2 anliegt. Der Doppelhebel 5 wird dabei in zur Steuerwelle 1 entgegengesetzter Drehrichtung wieder zurückgedreht, bis wieder die ganzgesenkte Stellung der Quertransportzangen erreicht ist, in der von den Kurven nur die Federelementkurve 4 über das Federelement 61 wirksam ist. Das Absetzen des Zangenkastens 82 auf der Platte 91 erfolgt fast geschwindigkeitslos.

Während des Hebens der Quertransportzangen in die niedere Hebestellung und des anschliessenden wieder Senkens in die ganz gesenkte Stellung werden das Quertransportrohr 84 und somit der Zangenkasten 82 und die Zangenkassetten 83 mit den Quertransportzangen in Richtung des Pfeils B verschoben. Auf diese Weise können Werkstücke mittels den Quertransportzangen von einer Umformstation zur nächsten transportiert werden.

### Figur 3

Dreht man, nachdem die Vertiefung 22 die Steuerrolle 54 erreicht hat, die Steuerwelle 1 weiter in Richtung des Pfeils A, so wird über die Steuerrolle 54 der Steuerrollenarm 52 durch einen Buckel 23 der Steuerkurve 2 nach aussen gedrückt, was zur Folge hat, dass der Doppelhebel 5 in derselben Drehrichtung wie die Steuerwelle 1 gedreht wird. Da der Buckel 23 im Vergleich zum Buckel 21 viel grösser ist, werden der Doppelhebel 5 viel mehr gedreht und die Quertransportzangen in eine hohe Hebestellung gehoben. Ab einem gewissen Zeitpunkt während des Hebens kommt die Gegenrolle 55 an die Gegenkurve 3 zuliegen und der Doppelhebel 5 und somit schliesslich die Quertransportzangen werden von der Steuerkurve 2 und der Gegenkurve 3 gemeinsam sicher und präzise geführt.

Dreht man die Steuerwelle 1 noch weiter, wird der Buckel 23 unter der Steuerrolle 54 weggedreht und es wird schliesslich wieder die in Fig. 1 dargestellte Stellung erreicht. Der Doppelhebel 5 wird dabei in zur Steuerwelle 1 entgegengesetzter Drehrichtung wieder zurückgedreht, bis wieder die ganz gesenkte Stellung der Quertransportzangen erreicht ist, in der von den Kurven nur die Federelementkurve 4 über das Federelement 61 wirksam ist, da die Gegenrolle 55 von der Gegenkurve 3 zu einem gewissen Zeitpunkt während und die Steuerrolle 54 von der Steuerkurve 2 kurz vor Schluss des Senkens abgehoben wird. Auch hier erfolgt das Absetzen des Zangenkastens 82 auf der Platte 91 fast geschwindigkeitslos.

Während des Hebens der Quertransportzangen in die hohe Hebestellung und des anschliessenden wieder Senkens in die ganz gesenkte Stellung werden das Quertransportrohr 84 und somit der Zangenkasten 82 und die Zangenkassetten 83 mit den leeren Quertransportzangen in Richtung des Pfeils C zurückverschoben. Die Quertransportzangen gelangen so wieder in die Ausgangsposition, wo sie neue Werkstücke fassen können.

### Figur 4

Die im Zusammenhang mit den Fig. 1 bis 3 erläuterte Bewegung des Zangenkastens 82 ist hier grafisch dargestellt, wobei die Bewegung in Richtung der gezeichneten Pfeile erfolgt. Im Punkt P befindet sich der Zangenkasten 82 in der ganz gesenkten Stellung gemäss Fig. 1. Anschliessend wird er bei gleichzeitiger Querverschiebung vom Punkt P zum Punkt Q in die niedere Hebestellung gemäss Fig. 2 gehoben und wieder in die ganz gesenkte Stellung gesenkt. Der Abstand vom Zangenkasten 82 zur Platte 91 in der niederen Hebestellung ist relativ gering, z.B. 1-3 mm, da einzig sichergestellt werden muss, dass der Zangenkasten 82 nicht auf der Platte 91 aufliegt. Während der Bewegung vom Punkt P zum Punkt Q werden Werkstücke von den Quertransportzangen von einer Umformstation zur nächsten transportiert und dort von den Quertransportzangen freigegeben.

Anschliessend wird der Zangenkasten 82 mit den Quertransportzangen bei gleichzeitiger Rückverschiebung vom Punkt Q zum Punkt P in die hohe Hebestellung gemäss Fig. 3 gehoben und wieder in die ganz gesenkte Stellung gesenkt. Der Abstand vom Zangenkasten 82 zur Platte 91 in der hohen Hebestellung ist relativ gross, z.B. etwa 50% der Länge der Horizontalverschiebung, da sichergestellt werden muss, dass die Quertransportzangen nicht die Umformwerkzeuge touchieren.

### Figur 5

Alternativ kann es sinnvoll sein, den Transport der Werkstücke nicht in der in den Fig. 2 und 4 dargestellten niederen Hebestellung vorzunehmen, da beispielsweise bei der letzten Umformstation eine Rutsche zur Abführung der umgeformten Werkstücke vorhanden ist, die bei einer praktisch horizontalen Querverschiebung der Quertransportzangen nicht optimal plaziert werden kann. Vorzuziehen ist eine Heranführung des Zangenkastens 82 mit den Quertransportzangen an den Punkt Q von oben herab. Bei dem hier dargestellten vorteilhaften Bewegungsweg bewegt sich der Zangenkasten 82 daher in Pfeilrichtung von der ganz gesenkten Stellung in Punkt P langsam steigend in eine mittlere Hebestellung und senkt sich dann relativ rasch, vorzugsweise etwa dreimal so schnell wie die Hebebewegung, in die ganz gesenkte Stellung in Punkt Q. Der Abstand vom Zangenkasten 82 zur Platte 91 in der mittleren Hebestellung ist vorzugsweise etwa ein Drittel des Abstands vom Zangenkasten 82 zur Platte 91 in der hohen Hebestellung.

Die Rückbewegung vom Punkt Q zum Punkt P erfolgt wie bei der in Fig. 4 dargestellten Variante über ein Heben in die hohe Hebestellung und wieder Senken in die ganz gesenkte Stellung.

Zu den vorbeschriebenen erfindungsgemässen Vorrichtungen zur Erzeugung einer Hebe- und Senkbewegung zum Heben und Senken von Quertransportzangen einer Umformmaschine und zu den erläuterten Bewegungswegen sind weitere Variationen realisierbar. Hier ausdrücklich erwähnt seien noch:
- Die Übertragung der Hebe- und Senkbewegung vom Doppelhebel 5 auf die Quertransportzangen kann praktisch auf beliebig viele andere Arten erfolgen. Insbesondere könnte der Doppelhebel 5 direkt auf den Zangenkasten 82 wirken und die Quertransportzangen könnten direkt und nicht über Zangenkassetten 83 am Zangenkasten 82 befestigt sein.
- Für die Lagerung des Doppelhebels 5 und des Federelementhebels 6 können verschiedene Achsen vorgesehen sein, die nicht parallel zu sein brauchen. Auch könnten die Achsen z.B. rechtwinklig zum Quertransportrohr 84 angeordnet werden.
- Die Hebe- und Senkbewegungen können beispielsweise auch auf eine Zangenwippe, welche den Zangenkasten mit dem Quertransportantrieb trägt, eingeleitet werden.
- Als bewegbarer Kurventräger kann anstelle der rotierbaren Steuerwelle 1 z.B. eine drehoszillierbare Steuerwelle oder ein linearoszillierbarer Steuerschieber etc. vorgesehen sein.

## Patentansprüche

1. Vorrichtung zur Erzeugung einer Hebe- und Senkbewegung zum Heben und Senken von Quertransportzangen einer Umformmaschine, mit einem bewegbaren Kurventräger (1), an dem eine Steuerkurve (2) und eine Gegenkurve (3) angebracht sind, und mit einem einen Steuerrollenarm (52) und einen Gegenrollenarm (53) aufweisenden, drehbar gelagerten Doppelhebel (5), wobei am Steuerrollenarm (52) eine auf der Steuerkurve (2) abrollende Steuerrolle (54) und am Gegenrollenarm (53) eine auf der Gegenkurve (3) abrollende Gegenrolle (55) drehbar angeordnet sind und die Steuerkurve (2) und die Gegenkurve (3) auf den Doppelhebel (5) in entgegengesetzter Drehrichtung wirken, **dadurch gekennzeichnet, dass** sie ausserdem eine bewegbare Federelementkurve (4) aufweist, auf der eine an einem Federelementhebel (6) angeordnete Federelementrolle (62) abrollt, sowie ein am Federelementhebel (6) angeordnetes Federelement (61), das auf den Doppelhebel (5) in gleicher Drehrichtung wie die Gegenrolle (55) wirkt.

2. Vorrichtung nach Anspruch 1, **dadurch gekennzeichnet, dass** die Federelementkurve (4) ebenfalls am bewegbaren Kurventräger (1) angebracht ist und vorzugsweise der Doppelhebel (5) und der Federelementhebel (6) an einer gemeinsamen Achse (7) drehbar angebracht sind.

3. Vorrichtung nach Anspruch 2, **dadurch gekennzeichnet, dass** die Federelementkurve (4) und die Gegenkurve (3) die gleiche Kurvenform aufweisen und vorzugsweise als eine einzige Kurve ausgebildet sind.

4. Vorrichtung nach einem der Ansprüche 1 bis 3, **dadurch gekennzeichnet, dass** eine durch die Steuerkurve (2) bewirkte Drehung des Doppelhebels (5) die Quertransportzangen hebt, während eine durch die Gegenkurve (3) oder die Federelementkurve (4) bewirkte Drehung des Doppelhebels (5) sie senkt.

5. Vorrichtung nach einem der Ansprüche 1 bis 4, **dadurch gekennzeichnet, dass** die Steuerkurve (2), die Gegenkurve (3) und die Federelementkurve (4) derart geformt sind, dass in der ganz gesenkten Stellung der Quertransportzangen die Federelementrolle (62) an der Federelementkurve (4) anliegt und das Federelement (61) auf den Doppelhebel (5) ein die Quertransportzangen nach unten drückendes Drehmoment ausübt, während die Steuerrolle (54) von der Steuerkurve (2) und die Gegenrolle (55) von der Gegenkurve (3) abgehoben sind.

6. Vorrichtung nach einem der Ansprüche 1 bis 5, **dadurch gekennzeichnet, dass** die Steuerkurve (2), die Gegenkurve (3) und die Federelementkurve (4) derart geformt sind, dass die Quertransportzangen durch die Steuerkurve (2) gegen das durch das Federelement (61) auf den Doppelhebel (5) ausgeübte Drehmoment in eine niedere Hebestellung hebbar sind, während die Gegenrolle (55) von der Gegenkurve (3) abgehoben ist.

7. Vorrichtung nach einem der Ansprüche 1 bis 6, **dadurch gekennzeichnet, dass** die Steuerkurve (2), die Gegenkurve (3) und die Federelementkurve (4) derart geformt sind, dass die Quertransportzangen durch die Steuerkurve (2), unterstützt von dem durch das Federelement (61) auf den Doppelhebel (5) ausgeübte Drehmoment, aus einer niederen Hebestellung in die ganz gesenkte Stellung senkbar sind, während die Gegenrolle (55) von der Gegenkurve (3) abgehoben ist.

8. Vorrichtung nach einem der Ansprüche 1 bis 7, **dadurch gekennzeichnet, dass** die Steuerkurve (2), die Gegenkurve (3) und die Federelementkurve (4) derart geformt sind, dass die Quertransportzangen durch die Steuerkurve (2) aus der ganz gesenkten Stellung gegen das durch das Federelement (61) auf den Doppelhebel (5) ausgeübte Drehmoment langsam steigend, während die Gegenrolle (55) an der Gegenkurve (3) zum Anliegen kommt, in eine mittlere Hebestellung hebbar und dann verglichen mit der Hebebewegung schnell, vorzugsweise etwa dreimal so schnell, während die Gegenrolle (55) wieder von der Gegenkurve (3) abhebt, unterstützt von dem durch das Federelement (61) auf den Doppelhebel (5) ausgeübte Drehmoment, in die ganz gesenkte Stellung senkbar sind.

9. Vorrichtung nach einem der Ansprüche 1 bis 8, **dadurch gekennzeichnet, dass** die Steuerkurve (2), die Gegenkurve (3) und die Federelementkurve (4) derart geformt sind, dass die Quertransportzangen durch die Steuerkurve (2) aus der ganz gesenkten Stellung gegen das durch das Federelement (61) auf den Doppelhebel (5) ausgeübte Drehmoment, während die Gegenrolle (55) an der Gegenkurve (3) zum Anliegen kommt, in eine hohe Hebestellung hebbar und aus dieser, während die Gegenrolle (55) wieder von der Gegenkurve (3) abhebt, unterstützt von dem durch das Federelement (61) auf den Doppelhebel (5) ausgeübte Drehmoment, wieder in die ganz gesenkte Stellung senkbar sind.

10. Vorrichtung nach Anspruch 9, **dadurch gekennzeichnet, dass** die Steuerkurve (2), die Gegenkurve (3) und die Federelementkurve (4) derart geformt sind, dass während eines Bewegungszyklusses des bewegbaren Kurventrägers (1) die Quertransportzangen aus der ganz gesenkten Stellung in die niedere oder die mittlere Hebestellung gehoben, aus dieser in die ganz gesenkte Stellung gesenkt, aus dieser in die hohe Hebestellung gehoben und schliesslich aus dieser wieder in die ganz gesenkte Stellung gesenkt werden.

11. Vorrichtung nach einem der Ansprüche 1 bis 10, **dadurch gekennzeichnet, dass** der bewegbare Kurventräger eine rotierbare Steuerwelle (1) ist.

## Claims

1. An apparatus for producing a lifting and lowering movement for lifting and lowering transverse transporting tongs of a forming machine, having a movable cam carrier (1) on which a control cam (2) and a counter cam (3) are fitted, and having a pivotably mounted double lever (5) which has a control roller arm (52) and a counter roller arm (53), with a control roller (54), rolling on the control cam (2), being rotatably arranged on the control roller arm (52) and a counter roller (55), rolling on the counter cam (3), being rotatably arranged on the counter roller arm (53), and the control cam (2) and the counter cam (3) acting on the double lever (5) in opposite directions of rotation, **characterized in that** said apparatus also has a movable spring element cam (4), on which there rolls a spring element roller (62) arranged on a spring element lever (6), and a spring element (61), which is arranged on the spring element lever (6) and acts on the double lever (5) in the same direction of rotation as the counter roller (55).

2. The apparatus as claimed in claim 1, **characterized in that** the spring element cam (4) is likewise fitted on the movable cam carrier (1) and the double lever (5) and the spring element lever (6) are preferably fitted rotatably on a common spindle (7).

3. The apparatus as claimed in claim 2, **characterized in that** the spring element cam (4) and the counter cam (3) have the same curved shape and are preferably formed as a single cam.

4. The apparatus as claimed in one of claims 1 to 3, **characterized in that** a pivoting of the double lever (5) effected by the control cam (2) lifts the transverse transporting tongs, while a pivoting of the double lever (5) effected by the counter cam (3) or the spring element cam (4) lowers it.

5. The apparatus as claimed in one of claims 1 to 4, **characterized in that** the control cam (2), the counter cam (3) and the spring element cam (4) are shaped in such a way that, in the fully lowered position of the transverse transporting tongs, the spring element roller (62) bears against the spring element cam (4) and the spring element (61) exerts on the double lever (5) a torque pressing the transverse transporting tongs downward, while the control roller (54) is lifted off the control cam (2) and the counter roller (55) is lifted off the counter cam (3).

6. The apparatus as claimed in one of claims 1 to 5, **characterized in that** the control cam (2), the counter cam (3) and the spring element cam (4) are shaped in such a way that the transverse transporting tongs can be lifted by the control cam (2) against the torque exerted by the spring element (61) on the double lever (5) into a low lifting position, while the counter roller (55) is lifted off the counter cam (3).

7. The apparatus as claimed in one of claims 1 to 6, **characterized in that** the control cam (2), the counter cam (3) and the spring element cam (4) are shaped in such a way that the transverse transporting tongs can be lowered by the control cam (2), supported by the torque exerted by the spring element (1) on the double lever (5), from a low lifting position into the fully lowered position, while the counter roller (55) is lifted off the counter cam (3).

8. The apparatus as claimed in one of claims 1 to 7, **characterized in that** the control cam (2), the counter cam (3) and the spring element cam (4) are shaped in such a way that the transverse transporting tongs can be lifted by the control cam (2) from the fully lowered position against the torque exerted by the spring element (61) on the double lever (5) in a slowly rising manner into a middle lifting position, while the counter roller (55) comes to bear against the counter cam (3), and can then be lowered into the fully lowered position quickly, preferably approximately three times as quickly in comparison with the lifting movement, while the counter roller (55) lifts off again from the counter cam (3), assisted by the torque exerted by the spring element (61) on the double lever (5).

9. The apparatus as claimed in one of claims 1 to 8, **characterized in that** the control cam (2), the counter cam (3) and the spring element cam (4) are shaped in such a way that the transverse transporting tongs can be lifted by the control cam (2) from the fully lowered position against the torque exerted by the spring element (61) on the double lever (5) into a high lifting position, while the counter roller (55) comes to bear against the counter cam (3), and can be lowered from this position into the fully lowered position again, while the counter roller (55) lifts off again from the counter cam (3), assisted by the torque exerted by the spring element (61) on the double lever (5).

10. The apparatus as claimed in claim 9, **characterized in that** the control cam (2), the counter cam (3) and the spring element cam (4) are shaped in such a way that, during a movement cycle of the movable cam carrier (1), the transverse transporting tongs are lifted from the fully lowered position into the low or middle lifting position, are lowered from this position into the fully lowered position, are lifted from this position into the high lifting position and, finally, are lowered from this position into the fully lowered position again.

11. The apparatus as claimed in one of claims 1 to 10, **characterized in that** the movable cam carrier is a rotatable control shaft (1).

## Revendications

1. Dispositif pour la production d'un mouvement de relèvement et d'abaissement, pour relever et abaisser des pinces de transport transversal d'une machine de formage, comportant un support de courbe mobile (1) sur lequel une courbe de commande (2) et une courbe complémentaire (3) sont installées ainsi qu'un levier double (5) monté à rotation, qui présente un bras (52) à rouleau de commande et un bras (53) à rouleau complémentaire, un rouleau de commande (54) roulant sur la courbe de commande (2) étant disposé à rotation sur le bras (52) à rouleau de commande et un rouleau complémentaire (55) qui roule sur la courbe complémentaire (3) étant disposé à rotation sur le bras (53) à rouleau complémentaire, la courbe de commande (2) et la courbe complémentaire (3) agissant sur le levier double (5) dans des sens de rotation opposés, caractérisé en ce qu`il présente en outre une courbe mobile (4) à élément de ressort sur laquelle roule un rouleau (62) à élément de ressort disposé sur un levier (6) à élément de ressort, ainsi qu'un élément de ressort (61) disposé sur le levier (6) à élément de ressort et agissant sur le levier double (5) dans le même sens de rotation que le rouleau complémentaire (55).

2. Dispositif selon la revendication 1, **caractérisé en ce que** la courbe (4) à élément de ressort est également installée sur le support de courbe (1) mobile, le levier double (5) et le levier (6) à élément de ressort étant de préférence installés à rotation sur un arbre (7) commun.

3. Dispositif selon la revendication 2, **caractérisé en ce que** la courbe (4) à élément de ressort et la courbe complémentaire (3) présentent une courbure de même forme et sont de préférence configurées comme courbe unique.

4. Dispositif selon l'une des revendications 1 à 3, **caractérisé en ce qu'**une rotation du levier double (5) provoquée par la courbe de commande (2) relève les pinces de transport transversal tandis qu'une rotation du levier double (5) provoquée par la courbe complémentaire (3) ou par la courbe (4) à élément de ressort les abaisse.

5. Dispositif selon l'une des revendications 1 à 4, **caractérisé en ce que** la courbe de commande (2), la courbe complémentaire (3) et la courbe (4) à élément de ressort sont configurées de telle sorte que lorsque les pinces de transport transversal sont dans la position complètement abaissée, le rouleau (62) à élément de ressort repose contre la courbe (4) à élément de ressort et l'élément de ressort (61) exerce sur le levier double (5) un couple de rotation qui repousse les pinces de transport transversal vers le bas pendant que le rouleau de commande (54) est relevé de la courbe de commande (2) et que le rouleau complémentaire (55) est relevé de la courbe complémentaire (3).

6. Dispositif selon l'une des revendications 1 à 5, **caractérisé en ce que** la courbe de commande (2), la courbe complémentaire (3) et la courbe (4) à élément de ressort sont configurées de telle sorte que les pinces de transport transversal peuvent être relevées dans une position basse de relèvement par la courbe de commande (2) en opposition au couple de rotation exercé par l'élément de ressort (61) sur le levier double (5), pendant que le rouleau complémentaire (55) est relevé de la courbe complémentaire (3).

7. Dispositif selon l'une des revendications 1 à 6, **caractérisé en ce que** la courbe de commande (2), la courbe complémentaire (3) et la courbe (4) à élément de ressort sont configurées de telle sorte que les pinces de transport transversal peuvent être abaissées par la courbe de commande (2) depuis une position basse de relèvement jusque dans la position complètement abaissée avec le soutien du couple de rotation exercé sur le levier double (5) par l'élément de ressort (61), pendant que le rouleau complémentaire (55) est relevé de la courbe complémentaire (3).

8. Dispositif selon l'une des revendications 1 à 7, **caractérisé en ce que** la courbe de commande (2), la courbe complémentaire (3) et la courbe (4) à élément de ressort sont configurées de telle sorte que les pinces de transport transversal peuvent être relevées dans une position moyenne de relèvement par la courbe de commande (2) en remontant lentement depuis la position complètement abaissée en opposition au couple de rotation exercé par l'élément de ressort (61) sur le levier double (5) pendant que le rouleau complémentaire (55) vient se placer contre la courbe complémentaire (3), et peuvent ensuite être abaissées dans la position complètement abaissée, plus rapidement que le mouvement de relèvement, de préférence environ trois fois plus rapidement, avec le soutien du couple de rotation exercé par l'élément de ressort (61) sur le levier double (5), pendant que le rouleau complémentaire (55) se relève de nouveau de la courbe complémentaire (3).

9. Dispositif selon l'une des revendications 1 à 8, **caractérisé en ce que** la courbe de commande (2), la courbe complémentaire (3) et la courbe (4) à élément de ressort sont configurées de telle sorte que les pinces de transport transversal peuvent être relevées dans une position haute de relèvement par la courbe de commande (2) depuis la position complètement abaissée, en opposition au couple de rotation exercé par l'élément de ressort (61) sur le levier double (5), pendant que le rouleau complémentaire (55) vient se placer contre la courbe complémentaire (3), et peuvent être de nouveau abaissées depuis cette position jusque dans la position complètement abaissée avec le soutien du couple de rotation exercé par l'élément de ressort (61) sur le levier double (5), pendant que le rouleau complémentaire (55) se relève de nouveau de la courbe complémentaire (3).

10. Dispositif selon la revendication 9, **caractérisé en ce que** la courbe de commande (2), la courbe complémentaire (3) et la courbe (4) à élément de ressort sont configurées de telle sorte que pendant un cycle de déplacement du support de courbe mobile (1), les pinces de transport transversal sont relevées depuis la position complètement abaissée jusque dans la position basse ou moyenne de relèvement, sont abaissées depuis cette dernière jusque dans la position complètement abaissée, sont relevées depuis cette dernière jusque dans la position haute de relèvement et enfin sont abaissées depuis cette dernière jusque dans la position complètement abaissée.

11. Dispositif selon l'une des revendications 1 à 10, **caractérisé en ce que** le support de courbe mobile est un arbre de commande (1) apte à tourner.
